# EUROPÄISCHE PATENTSCHRIFT

(11) **EP 2 120 295 B1**
(45) Veröffentlichungstag und Bekanntmachung des Hinweises auf die Patenterteilung: **19.08.2015**
(21) Anmeldenummer: 09005274.7
(22) Anmeldetag: 11.04.2009
(51) Int. Cl.: H01R 12/72

(54) **Anordnung mit Leiterplatte, Steckverbinder und Ferritkern**
Assembly with circuit board, connector and ferrite core
Agencement doté d'une plaquette, d'un connecteur enfichable et d'un noyau en ferrite

(30) Priorität: 15.05.2008 DE 102008023715
(43) Veröffentlichungstag der Anmeldung: 18.11.2009
(73) Patentinhaber: SEMIKRON Elektronik GmbH & Co. KG, 90431 Nürnberg (DE)
(72) Erfinder: Backhaus, Klaus, 90768 Fürth (DE)

(56) Entgegenhaltungen:
- EP-A2- 0 663 705
- US-A- 5 224 878
- US-A1- 2002 094 725

## Beschreibung

Die Erfindung beschreibt eine Anordnung mit einer Leiterplatte, mindestens einem Steckverbinder und mindestens einem diesem Steckverbinder zugeordneten Ferritkern. Derartige Anordnungen finden beispielhaft Verwendung bei leistungselektronischen Ansteuerschaltungen und deren Verbindungen zu als Motor oder Generator betriebenen elektrischen Maschinen.

Aufgrund der häufigen und hohen auftretenden Änderungen der Spannungen auf den Verbindungsleitungen zwischen der Ansteuerschaltung und der elektrischen Maschine ist es aus Gründen der elektromagnetischen Verträglichkeit unumgänglich passive Filtereinrichtungen vorzusehen.

Aus vielfältigen Anwendungen in der Elektrotechnik sind Ferritkerne als Mantelwellenfilter in Kabelverbindungen bekannt. Hierbei sind die Ferritkerne häufig nahe benachbart den Steckverbindungen der Kabelverbindungen angeordnet und umschließend hierbei alle Einzeldrähte der Kabelverbindung. Somit unterdrücken die Ferritkerne wirksam die Gleichtaktstörungen der Kabelverbindung.

In der DE 91 12 098 U ist ein Filterstecker offenbart, der einen Kunststoffformkörper als Grundkörper mit einer Kammer aufweist. In dieser Kammer und mittels einer Rastverbindung angeordnet ist ein Ferritelement mit Bohrungen für die Leitungselemente des Steckers angeordnet. Die Leitungselemente durchdringen somit das Ferritelement ohne dass sich beide berühren.

Im Rahmen der DE 43 26 486 A1 ist ein Filterstecker offenbart, der einen Formkörper aufweist in dem einzelne Leitungselemente angeordnet sind. Dieser nach dem Stand der Technik meist aus einem isolierenden Kunststoff ausgebildete Formkörper ist hier aus einem Verbundwerkstoff ausgebildet, wobei der Verbundwerkstoff eine Mischung aus einem Ferritmaterial und einem Isolierstoff ist. Somit sind alle Leitungselemente des Steckers mit einem Ferritverbundstoff umschlossen. Nachteilig hierbei ist, dass der vorgeschlagene Steckverbinder keine Wahlmöglichkeit für die zu umschließenden Leitungselemente gestattet. Ebenso wenig ist die Funktionalität ausreichend für Niederspannungsanwendungen mit Stromstärken jenseits von zehn Ampere, da hier die spezifische Dämpfung nicht ausreichend ist. Bekannt sind für derartige Verbundmaterialien Werte des spezifischen Widerstands von bis zu 20⁵ Ωm und eine relative Permeabilität von 20 bis 30.

Aus der US 2002/0094725 A1 ist ein Steckverbinder mit einem Gehäuse und einem in dem Gehäuse angeordneten Terminal, der ein elektrische Störungen reduzierendes Element aus einem magnetischen Material aufweist, bekannt.

Aus der EP 0 663 705 A2 ist ein Steckverbinder mit einem Ferritblock bekannt.

Aus der US 5 224 878 A ist ein Steckverbinder mit einem integrierten Filter bekannt.

Der Erfindung liegt die Aufgabe zugrunde eine Anordnung mit Leiterplatte, mindestens einem Steckverbinder und mindestens einem diesem zugeordneten Ferritkern anzugeben, wobei die Lage des Ferritkerns flexibel, bei der Anordnung des Steckverbinders auf der Leiterplatte, gewählt kann und wobei die Anordnung eine ausreichende Dämpfung bereit stellt.

Diese Aufgabe wird erfindungsgemäß gelöst, durch eine Anordnung mit den Merkmalen des Anspruchs 1. Bevorzugte Ausführungsformen sind in den abhängigen Ansprüchen beschrieben.

Ausgangspunkt der erfindungsgemäßen Anordnung ist eine Ansteuerschaltung für leistungselektronische Systeme. Eine derartige Ansteuerschaltungen weist neben weiteren Bauelementen eine Anordnung bestehend aus einer Leiterplatte, mindestens einem Steckverbinder und mindestens einem diesen Steckverbinder zugeordneten Ferritkern auf. Erfindungsgemäß weist der Steckverbinder eine Mehrzahl von Leitungselementen mit ersten und zweiten Kontakteinrichtungen auf, wobei diese Leitungselemente mittels eines isolierenden, vorzugsweise aus einem thermoplasten Kunststoff bestehenden, Formkörpers zueinander angeordnet sind. Hierdurch werden die Leitungselemente gegeneinander elektrisch isoliert und sind teilweise von dem Formkörper umschlossen, wobei der Formkörper mindestens eine Aussparung aufweist, damit neben Kontakteinrichtungen weitere erste Abschnitte der Leitungselemente freigespart, also nicht umschlossen, sind.

In diesem nicht von dem Formkörper umschlossenen Bereich des Steckverbinders sind mindestens zwei benachbarte, aber vorzugsweise nicht alle ersten Abschnitte von Leitungselementen von einem zumindest teilweise direkt an den Abschnitten der Leitungselemente anliegenden Ferritkern umschlossen. Weiterhin weisen die Leitungselemente des Steckverbinders ersten Kontakteinrichtungen auf, die mit dritten Kontakteinrichtungen der Leiterplatte elektrisch leitend verbunden sind. Zweite Kontakteinrichtungen der Leitungselemente des Steckverbinders bilden einen Stecker oder eine Steckhülse aus und dienen dem Anschluss mittels Steckhülse oder Stecker eines Kabels.

Es ist hierbei besonders bevorzugt, wenn der Formkörper des Steckverbinders derart ausgebildet ist, dass der Ferritkern auf die Abschnitte der Leitungselemente des konfektionierten Steckverbinders aufsteckbar ist. Da derartige Leitungselemente meist einen rechteckigen Querschnitt aufweisen und senkrecht von der Leiterplatte wegstehen ist es weiterhin bevorzugt, wenn der Ferritkern als Hohlquader mit rechteckiger Grundfläche ausgebildet ist. Somit können alle Innenflächen des als Hohlquader ausgebildeten Ferritkerns an den ersten Abschnitten der umschlossenen Leitungselemente anliegen. Hierbei ist es besonders bevorzugt, wenn der Ferritkern einen spezifischen Widerstand (p) größer als 10⁷ Ωm und eine relative Permeabilität (µᵣ) größer als 200 aufweist.

Besonders bevorzugte Weiterbildungen dieser Anordnung sind in der jeweiligen Beschreibung der Ausführungsbeispiele genannt. Die erfinderische Lösung wird zudem an Hand der Ausführungsbeispiele der Fig. 1 bis 3 weiter erläutert.

Fig. 1 zeigt in einer zwei- und einer dreidimensionalen Ansicht einen Steckverbinder der erfindungsgemäßen Anordnung.

Fig. 2 zeigt in einer zwei- und zwei dreidimensionalen Ansichten eine erfindungsgemäße Anordnung eines Steckverbinders und eines Ferritkerns jedoch ohne die zugeordnete Leiterplatte.

Fig. 3 zeigt einer zweidimensionalen Ansicht eine erfindungsgemäße Anordnung mit Leiterplatte, einem Steckverbinder und einem Ferritkern.

Fig. 1 zeigt in einer zwei- und einer dreidimensionalen Frontansicht einen Steckverbinder (2) der erfindungsgemäßen Anordnung. In der zweidimensionalen Ansicht gemäß Fig. 1 a ist der Steckverbinder (2) aus Sicht seines potentiellen Verbindungspartners dargestellt, welcher eine Mehrzahl, hier vier, Leitungselemente (20 a-d, vgl. Fig. 3) und einen Formkörper (30) aus einem elektrisch isolierenden Kunststoff aufweist.

Die Leitungselemente (20 a-d) sind als gestanzte Metallformkörper ausgebildet und in Reihe mit gleichen Abständen angeordnet. Sie werden zu ihrer Positionierung teilweise von dem Kunststoffformkörper (30) umschlossen. Die ersten Enden (22 a-d) des jeweiligen Leitungselements (20 a-d) bilden jeweils eine erste Kontakteinrichtungen zu einer Leiterplatte (1, vgl. Fig. 3) aus. In der hier dargestellt Ausführungsform ist die jeweilige erste Kontakteinrichtungen (22 a-d) als Lötfahne ausgebildet. Das zweite Ende (24 a-d) des jeweiligen Leitungselements (20 a-d) bildet eine zweite Kontakteinrichtungen, hier einen Stecker aus. Die jeweiligen Steckhülsen als nicht dargestellter Verbindungspartner dieses Steckverbinders sind entsprechend dem Raster der zweiten Kontakteinrichtungen (24 a-d) und der durch den Formkörper (30) gebildeten Aufnahme ausgebildet.

Zusätzlich weist der Kunststoffformkörper (30) noch eine nur schematisch angedeutete Dichteinrichtung (34), um die zweiten Kontakteinrichtungen (24 a-d) herum angeordnet, auf, um die Steckverbindung zum nicht dargestellten Verbindungspartner gegen Feuchtigkeit zu schützen.

Fig. 1b zeigt den beschrieben Steckverbinder (2) in dreidimensionaler Ansicht, wobei die Ausgestaltung der Leitungselemente (20 a-d) als flächige Metallformkörper mit ersten (22 a-d) und zweiten Kontakteinrichtungen (24 a-d) deutlich wird.

Fig. 2 zeigt in einer zwei- und zwei dreidimensionalen Ansichten eine erfindungsgemäße Anordnung eines Steckverbinders (2) und eines Ferritkerns (4) jedoch ohne die zugeordnete Leiterplatte. Hierbei zeigt Fig. 2a die gleiche Frontansicht wie Fig. 1b allerdings mit erfindungsgemäß angeordnetem Ferritkern (4). Dieser Ferritkern (4) umschließt hier drei der vier Leitungselemente (20 a-d).

Der Formkörper (30) des Steckverbinders (2) ist derart ausgebildet, dass der Ferritkern (4) auf Abschnitte (26 a-d) der Leitungselemente aus Richtung der ersten Kontakteinrichtungen (22 a-d) aufsteckbar ist. Hierzu ist der Kunststoffformkörper (30) in einem Bereich (32) angrenzend an die ersten Kontakteinrichtungen (22 a-d) freigespart, wodurch die Leitungselemente (20 a-) ohne weiteren lsolationsstoff nebeneinander angeordnet sind.

Wesentlich für die Erfindung ist, dass dieser Ferritkern (4) nicht notwendigerweise alle Leitungselemente (20 a-d) umschließt, wie in der Rückansicht gemäß Fig. 2b veranschaulicht. Auf Grund der Ausgestaltung des Formkörpers (30) mit der Aussparung (32) kann während des Aufbaus der erfindungsgemäßen Anordnungen die Lage des Ferritkerns (4) bestimmt werden kann. Somit sind verschieden Ausgestaltungen mit einem oder mehreren Ferritkernen (4), um ein beliebige Anzahl von Leitungselementen (20 a-d) angeordnet möglich, wobei die jeweilige konkrete Ausgestaltung nicht bereits bei der Herstellung des Steckverbinders (2) bestimmt zu werden braucht.

Für die genannte Ausgestaltung ist es besonders vorteilhaft, wenn der Ferritkern (4) als Hohlzylinder mit rechteckiger Grundfläche ausgebildet ist, weil er somit möglichst kompakt um die zu umschließenden Leitungselemente (20 a-d) herum angeordnet werden kann. Hierzu ist weiterhin wesentlich, dass der Ferritkern (4) einen spezifischen Widerstand (p) größer als 10⁷ Ωm und eine relative Permeabilität (µᵣ) größer als 200 aufweist.

Dank dieser physikalischen Daten der Ausgestaltung des Ferritkerns (4) ist es möglich, dass der Innenzylinder des als Hohlquader ausgebildeten Ferritkerns (4) allseits an den ersten Abschnitten (26 a-d) der umschlossenen Leitungselemente anliegt, wie dies auch in der Draufsicht gemäß Fig. 2c erkenntlich ist.

Fig. 3 zeigt in einer zweidimensionalen Rückansicht eine erfindungsgemäße Anordnung mit Leiterplatte (1), Steckverbinder (2) und Ferritkern (4). Dargestellt ist sind hier zwei Verbindungselemente (36) des isolierenden Formkörpers (30) zur mechanischen Verbindung des Steckverbinders (2) mit der Leiterplatte (1). Ebenso ersichtlich ist die Verbindung der ersten Kontakteinrichtungen (22 a-d) der Leitungselemente (20 a-d) des Steckverbinders (2) mit der Leiterplatte (1) bzw. mit Verbindungseinrichtungen (10 a-d) auf Leiterbahnen der Leiterplatte (1).

Hierbei ist ebenfalls ersichtlich, dass der Ferritkern (4) unmittelbar an der Leiterplatte (1) anliegt, dies ist nicht notwendig allerdings vorteilhaft für die einfache Herstellung der erfindungsgemäßen Anordnungen. Hierbei ist es ebenfalls vorteilhaft, wenn die Höhe des Ferritkerns (4) geringer ist als die Höhe der Aussparung (32) im Formkörper (30).

Weiterhin dargestellt ist die vorteilhafte Ausgestaltung des Steckverbinders (2) relativ zur Leiterplatte (1), wobei die Leitungselemente (20 a-d) im anfänglichen Verlauf beginnend mit der ersten Kontakteinrichtung (22 a-d) senkrecht von der Leiterplatte (1) wegstehen und parallel zueinander angeordnet sind und im weiteren Verlauf zur zweiten Kontakteinrichtung (24 a-d) parallel zueinander und zur Leiterplatte (1) angeordnet sind.

## Patentansprüche

1. Anordnung mit einer Leiterplatte (1), einem Steckverbinder (2) und mindestens einem diesen Steckverbinder (2) zugeordneten Ferritkern (4),
wobei der Steckverbinder (2) eine Mehrzahl von Leitungselementen (20 a-d) mit ersten (22 a-d) und zweiten (24 a-d) Kontakteinrichtungen aufweist, diese Leitungselemente (20 a-d) mittels eines isolierenden Formkörpers (30) zueinander angeordnet, hierdurch gegeneinander elektrisch isoliert und teilweise umschlossen werden, wobei der isolierende Formkörper (30) erste Abschnitte (26 a-d) der Leitungselemente (20 a-d) freispart und in diesem Bereich (32) des Steckverbinders (30) mindestens zwei benachbarte erste Abschnitte (26 a-d) von Leitungselementen (20 a-d) von einem zumindest teilweise direkt an den ersten Abschnitten (26 a-d) der Leitungselemente (20 a-d) anliegenden Ferritkern (4) umschlossen sind und wobei die ersten Kontakteinrichtungen (22 a-d) mit dritten Kontakteinrichtungen (10 a-d) der Leiterplatte (1) elektrisch leitend verbunden sind sowie die zweiten Kontakteinrichtungen (24 a-d) einen Stecker oder eine Steckhülse ausbilden, **dadurch gekennzeichnet, dass** der isolierende Formkörper (30) mit einer Aussparung (32) ausgestaltet ist, wobei die Aussparung (32) einen Bereich zwischen dem isolierenden Formkörper (30) und der Leiterplatte (1) angrenzend an die ersten Kontakteinrichtungen (22 a-d) freispart, wobei der Ferritkern (4) nicht alle Leitungselemente (20 a-d) umschließt und der isolierende Formkörper (30) mit der Aussparung (32) derart ausgestaltet ist, dass die Lage des Ferritkerns (4) in Bezug auf die ersten Kontakteinrichtungen (22 a-d) während des Aufbaus der Anordnung frei bestimmbar ist.

2. Anordnung nach Anspruch 1
wobei der isolierende Formkörper (30) des Steckverbinders (2) derart ausgebildet ist, dass der Ferritkern (4) auf die ersten Abschnitte (26 a-d) der Leitungselemente (20 a-d) aufsteckbar ist.

3. Anordnung nach Anspruch 1
wobei der Ferritkern (4) als Hohlquader mit rechteckiger Grundfläche ausgebildet ist.

4. Anordnung nach Anspruch 3
wobei der Innenzylinder des als Hohlquader ausgebildeten Ferritkerns (4) allseits an den ersten Abschnitten (26 a-d) der umschlossenen Leitungselemente (20 a-d) anliegt.

5. Anordnung nach Anspruch 1
wobei der Ferritkern (4) einen spezifischen Widerstand (p) größer als 10⁷ Ωm und eine relative Permeabilität (µᵣ) größer als 200 aufweist.

6. Anordnung nach Anspruch 1
wobei der Ferritkern (4) unmittelbar an der Leiterplatte (1) anliegt.

7. Anordnung nach Anspruch 1
wobei der isolierende Formkörper (30) ein Verbindungselement (36) zur mechanischen Verbindung mit der Leiterplatte (1) aufweist und eine Dichteinrichtung (34) um die zweiten Kontakteinrichtungen (24 a-d) herum aufweist.

8. Anordnung nach Anspruch 1
wobei die Leitungselemente (20 a-d) im anfänglichen Verlauf senkrecht von der Leiterplatte (1) wegstehen und parallel zueinander angeordnet sind und im weiteren einen Verlauf parallel zur Leiterplatte (1) aufweisen.

## Claims

1. Arrangement comprising a printed circuit board (1), a plug connector (2) and at least one ferrite core (4) which is associated with the said plug connector (2), wherein the plug connector (2) has a plurality of line elements (20 a-d) with first contact devices (22 a-d) and second contact devices (24 a-d), these line elements (20 a-d) being arranged in relation to one another by means of an insulating shaped body (30), being electrically insulated from one another and partially surrounded by said insulating shaped body, wherein the insulating shaped body (30) clears first sections (26 a-d) of the line elements (20 a-d) and, in this region (32) of the plug connector (30), at least two adjacent first sections (26 a-d) of line elements (20 a-d) are surrounded by a ferrite core (4) which bears at least partially directly against the first sections (26 a-d) of the line elements (20 a-d), and wherein the first contact devices (22 a-d) are electrically conductively connected to third contact devices (10 a-d) of the printed circuit board (1), and also the second contact devices (24 a-d) form a plug or a plug sleeve, **characterized in that** the insulating shaped body (30) is designed with a cutout (32), wherein the cutout (32) clears a region between the insulating shaped body (30) and the printed circuit board (1) adjacent to the first contact devices (22 a-d), wherein the ferrite core (4) does not surround all of the line elements (20 a-d) and the insulating shaped body (30) is designed with the cutout (32) in such a way that the position of the ferrite core (4) in relation to the first contact devices (22 a-d) can be freely determined during the construction of the arrangement.

2. Arrangement according to Claim 1, wherein the insulating shaped body (30) of the plug connector (2) is formed in such a way that the ferrite core (4) can be plugged onto the first sections (26 a-d) of the line elements (20 a-d).

3. Arrangement according to Claim 1, wherein the ferrite core (4) is in the form of a hollow cuboid with a rectangular base surface.

4. Arrangement according to Claim 3, wherein the internal cylinder of the ferrite core (4), which is in the form of a hollow cuboid, bears on all sides against the first sections (26 a-d) of the surrounded line elements (20 a-d).

5. Arrangement according to Claim 1, wherein the ferrite core (4) has a specific resistance (p) of greater than 10⁷ Ωm and a relative permeability (µᵣ) of greater than 200.

6. Arrangement according to Claim 1, wherein the ferrite core (4) bears directly against the printed circuit board (1).

7. Arrangement according to Claim 1, wherein the insulating shaped body (30) has a connecting element (36) for mechanical connection to the printed circuit board (1), and has a sealing device (34) around the second contact devices (24 a-d).

8. Arrangement according to Claim 1, wherein the line elements (20 a-d) project perpendicularly away from the printed circuit board (1) and are arranged parallel to one another initially and are parallel to the printed circuit board (1) further on.

## Revendications

1. Agencement avec une plaquette de circuit imprimé (1), un connecteur mâle-femelle (2) et au moins un tore de ferrite (4) associé à ce connecteur mâle-femelle (2), dans lequel le connecteur mâle-femelle (2) présente une pluralité d'éléments conducteurs (20 a-d) avec des premiers (22 a-d) et deuxièmes (24 a-d) dispositifs de contact, ces éléments conducteurs (20 a-d) étant disposés les uns par rapport aux autres au moyen d'un corps moulé isolant (30) en étant de la sorte isolés électriquement les uns des autres et étant partiellement entourés, dans lequel le corps moulé isolant (30) évide des premiers segments (26 a-d) des éléments conducteurs (20 a-d) et dans cette zone (32) du connecteur mâle-femelle (30), au moins deux premiers segments (26 a-d) voisins d'éléments conducteurs (20 a-d) sont entourés par un tore de ferrite (4) reposant au moins partiellement directement contre les premiers segments (26 a-d) des éléments conducteurs (20 a-d) et dans lequel les premiers dispositifs de contact (22 a-d) sont reliés de manière électroconductrice à des troisièmes dispositifs de contact (10 a-d) de la plaquette de circuit imprimé (1) et les deuxièmes dispositifs de contact (24 a-d) forment une prise ou une prise femelle,
**caractérisé en ce que** le corps moulé isolant (30) est réalisé avec un évidement (32), dans lequel l'évidement (32) évide une zone entre le corps moulé isolant (30) et la plaquette de circuit imprimé (1) adjacente aux premiers dispositifs de contact (22 a-d), dans lequel le tore de ferrite (4) n'entoure pas tous les éléments conducteurs (20 a-d) et le corps moulé isolant (30) avec l'évidement (32) est réalisé de manière à ce que la position du tore de ferrite (4) par rapport aux premiers dispositifs de contact (22 a-d) peut être librement déterminée pendant le montage de l'agencement.

2. Agencement selon la revendication 1, dans lequel le corps moulé isolant (30) du connecteur mâle-femelle (2) est réalisé de manière à ce que le tore de ferrite (4) puisse être enfiché sur les premiers segments (26 a-d) des éléments conducteurs (20 a-d).

3. Agencement selon la revendication 1, dans lequel le tore de ferrite (4) est réalisé en tant que parallélépipède creux avec une surface de base rectangulaire.

4. Agencement selon la revendication 3, dans lequel le cylindre intérieur du tore de ferrite (4) réalisé en tant que parallélépipède creux repose de tous côtés contre les premiers segments (26 a-d) des éléments conducteurs (20 a-d) entourés.

5. Agencement selon la revendication 1, dans lequel le tore de ferrite (4) présente une résistance (p) spécifique supérieure à 10⁷ Ωm et une perméabilité relative (µᵣ) supérieure à 200.

6. Agencement selon la revendication 1, dans lequel le tore de ferrite (4) repose directement contre la plaquette de circuit imprimé (1).

7. Agencement selon la revendication 1, dans lequel le corps moulé isolant (30) présente un élément de liaison (36) pour la liaison mécanique avec la plaquette de circuit imprimé (1) et un dispositif d'étanchéité (34) autour des deuxièmes dispositifs de contact (24 a-d).

8. Agencement selon la revendication 1, dans lequel les éléments conducteurs (20 a-d), au niveau du tracé initial, se tiennent en éloignement perpendiculaire par rapport à la plaquette de circuit imprimé (1) et sont disposés parallèlement les uns aux autres et présentent par ailleurs un tracé parallèle à la plaquette de circuit imprimé (1).
